# EUROPÄISCHE PATENTSCHRIFT

(11) **EP 2 373 861 B1**
(45) Veröffentlichungstag und Bekanntmachung des Hinweises auf die Patenterteilung: **10.06.2015**
(21) Anmeldenummer: 09763859.7
(22) Anmeldetag: 24.11.2009
(51) Int. Cl.: E05D 5/02

(54) **BESCHLAG FÜR EINE GLASTÜR**
FITTING FOR A GLASS DOOR
FERRURE POUR PORTE EN VERRE

(30) Priorität: 02.12.2008 DE 102008059927; 11.02.2009 DE 102009008400; 10.11.2009 DE 102009052417
(43) Veröffentlichungstag der Anmeldung: 12.10.2011
(73) Patentinhaber: DORMA Deutschland GmbH, 58256 Ennepetal (DE)
(72) Erfinder: WALHORN, Oliver, 33824 Werther (DE); VOGLER, Thomas, 32105 Bad Salzuflen (DE)
(74) Vertreter: Balder IP Law, S.L.
(86) Internationale Anmeldenummer: PCT/EP2009/008355
(87) Internationale Veröffentlichungsnummer: WO 2010/063391

(56) Entgegenhaltungen:
- EP-A1- 1 371 797
- EP-A2- 1 329 580
- DE-A1- 10 002 679
- DE-B3- 10 339 586
- DE-U1- 20 104 851
- DE-U1- 29 516 023

## Beschreibung

Die vorliegende Erfindung betrifft einen Beschlag zum drehbaren oder verschiebbaren Lagern von Drehflügeltüren oder Schiebetüren aus Glas mit einem Klebeadapter zum Aufkleben auf das Türblatt, wobei der Klebeadapter mittels eines Befestigungsmittels mit einem Bandlappen oder einem Adapterträger befestigt wird.

Beschläge für Drehflügeltüren oder Schiebetüren aus Glas werden in der Regel durch Klemmung der Glasscheibe oder durch eine Bohrung im Glas mit der Tür verbunden. Bei der Klemmung der Glasscheibe, wie dies oft bei Rollenwagen für Schiebetüren angewendet wird, befindet sich der Beschlag immer im Randbereich der Glasscheibe, da zwangsläufig beide Seiten der Glasscheibe mit Druck beaufschlagt werden. Der notwendige Klemmdruck wird über eine Verspanneinrichtung erzeugt, die oberhalb der Glaskante bzw. Stirnkante der Glasscheibe angeordnet ist. Dadurch kann diese Klemmbefestigung in der Höhe nicht so kompakt gebaut werden, wie dies für ein ansprechendes Design nötig ist. Die Höhe der Klemmbefestigung wirkt sich dabei auf die Höhe der Laufschiene aus, was ebenfalls zu keinem gefälligen Design führt.

Bei einer Befestigung des Beschlages mittels einer Bohrung oder eines Ausschnittes an der Glasscheibe, bei der die Beschlaghälften über ein Befestigungselement verbunden werden, das durch die Glasscheibe reicht, besteht immer die Gefahr des Glasbruches. Ein weiterer Nachteil sind die Herstellkosten und das recht aufwändige Verfahren, womit ein Ersatz der Glasscheibe oder ein Anpassen auf der Baustelle fast nicht möglich ist.

Um diese Probleme zu umgehen, sind seit längerem Beschläge bekannt, die mit der Glasscheibe verklebt werden. Bei einer stirnseitigen Verklebung des Beschlages muss eine gewisse Länge bzw. Fläche der Stirnkante zur Verfügung stehen, damit eine sichere Verklebung erreicht wird. Ein Beschlag, der ein filigranes Aussehen erhalten soll, ist damit nur eingeschränkt möglich.

Die DE 20104851 U1 beschreibt einen verklebten Beschlag, der auf der Fläche der Glasscheibe aufgeklebt ist und gleichzeitig zwei Stirnkanten teilweise bedeckt. Aufgrund dieser Anordnung des Beschlages an den Ecken der Drehflügeltür sind der Einsatzbereich und damit die Designmöglichkeiten für die Beschläge stark eingeschränkt.

In der DE 10002679 A1 wird ein Beschlag aus einem metallischen Werkstoff beschrieben, der ausschließlich auf der Glasfläche aufgeklebt ist. In das mit der Glasscheibe verklebte Beschlagunterteil greift ein Beschlagoberteil ein, an dem über ein Lagerauge der zweite Bandlappen angeordnet ist. Das für den Nutzer sichtbare Bandauge ist dabei nicht kompakt genug, um die heutigen Designanforderungen zu erfüllen.

Die DE 10339586 B3 zeigt einen Duschbeschlag für Drehflügeltüren, bei der der Beschlag über ein Glaselement oder ein vergleichbares Element mit gleichem Wärmeausdehnungskoeffizienten an der Glastür angeklebt wird.

Die EP 1329580 B1 zeigt Beschläge für Duschen, bei denen die Klebestelle mit einer separaten Dichtung ringförmig abgedichtet wird. Damit soll eine Dampfsperre die Klebestelle vor Feuchtigkeit schützen.

Ein weiteres Problem bei geklebten Beschlägen ist die notwendige Sicherheit für den Benutzer der Glastür. Bei einem Versagen eines geklebten Beschlages führt dies in vielen Fällen zu einem Zerbrechen der Glastür, wodurch sich der Benutzer erheblich verletzen kann. Diese Verletzungsgefahr ist bei Duschtüren aus Glas besonders groß. Dabei ist es nach dem Glasbruch oft nicht mehr möglich, die Ursache für das Versagen der Klebestelle herauszufinden.

Daher ist es Aufgabe der Erfindung, einen aufklebbaren Beschlag zu schaffen, der einfach und preiswert herzustellen ist, und der ein reproduzierbares Verkleben zulässt.

Die Lösung erfolgt durch die Merkmale von Anspruch 1. Vorteilhafte Ausgestaltungen werden mit den Merkmalen der Unteransprüche erzielt.

Die Erfindung zeichnet sich dadurch aus, dass ein metallischer Klebeadapter mit einer metallischen Klebefläche mit einem Überzug aus Kunststoff versehen wird, wobei der Überzug im Bereich seines Außenumfanges eine umlaufende Kante aufweist, die über die Klebefläche hinausragt.

Eine reproduzierbare Klebeverbindung ergibt sich dadurch, dass der Klebeadapter eine Klebefläche und eine Gegenfläche aufweist.

Ein stabiler und tragfähiger Beschlag wird dadurch geschaffen, dass in den Klebeadapter eine Einlage mit einem Gewinde integriert ist, wobei das Gewinde von der Gegenfläche her zugänglich ist. Die Einlage wird während des Spritzvorganges direkt in den Klebeadapter eingebettet und ermöglicht eine hohe Lebensdauer, ohne dass das Gewinde verschleißt.

Eine weitere Verbesserung ergibt sich, in dem das Gewinde der Einlage als Durchgangsgewinde ausgebildet ist, dessen Kernlochbohrung sich im Klebeadapter fortsetzt. Beim Eindrehen der Befestigungsmittel schneiden diese ein Gewinde in die Kernlochbohrung, womit eine preiswerte und integrierte Selbstsicherung geschaffen wird.

Eine weitere, die Festigkeit erhöhende Maßnahme wird dadurch erreicht, dass die Einlage einen Hinterschnitt aufweist, der im Kunststoff des Überzugs des Klebeadapters eine Verankerung bewirkt.

Dadurch, dass die Gegenfläche zum Rand des Klebeadapters abgeschrägt ist, wird gleichzeitig eine Einformungsschräge für den Herstellprozess des Klebeadapters beim Kunststoffspritzen geschaffen.

Der Klebeadapter weist in bevorzugter Ausführungsform einen Transponder auf, der zur Identifikation des Beschlages dient und der alle Herstellparameter aufzeichnet. Damit lässt sich ein Originalbeschlag von einer Kopie zuverlässig unterscheiden.

Der Transponder wird mittels einer Kapsel in den Klebeadapter integriert ist, wobei die Kapsel die elektronischen Bauteile während des Herstellvorganges schützt. Der Transponder wird mit der Kapsel während des Herstellvorganges in den Klebeadapter eingebettet wird, so dass eine preiswerte Fertigung möglich ist.

Die Befestigung des Klebeadapter an das Türblatt erfolgt mittels eines UV-und lichthärtenden Acrylat Klebstoffes. Dieser ist dauerhaft Alterungsbeständig.
Um Toleranzen auszugleichen, sind zwischen dem Klebeadapter und dem Bandlappen oder dem Adapterträger Mittel zur Verstellbarkeit angeordnet. Diese Mittel können eine vertikale und/oder horizontale und/oder axiale Verstellbarkeit ermöglichen.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1: Eine perspektivische Darstellung eines Drehbeschlages mit einem Klebeadapter,
- Figur 2: eine seitliche Schnittdarstellung durch einen nicht erfindungsgemäßen Klebeadapter;
- Figur 3: eine perspektivische Darstellung auf die Klebefläche des Klebeadapters nach Figur 2,
- Figur 4: eine perspektivische Darstellung auf die Befestigungsseite des Klebeadapters nach Figur 2,
- Figur 5: eine erfindungsgemäße Variante eines Klebeadapters,
- Figur 6: eine weitere erfindungsgemäße Variante eines metallischen Klebeadapters,
- Figur 7: einen Rollenwagen für eine Schiebetür zur Anbindung an den Klebeadapter,
- Figur 8: den Rollenwagen mit dem an eine Schiebetür angeklebten Klebeadapter.

In Figur 1 wird ein Beschlag 1 mit einem ersten Bandlappen 2 und einem zweiten Bandlappen 3 dargestellt, die über eine Drehachse 4 drehgelenkig miteinander verbunden sind. In diesem Ausführungsbeispiel ist der erste Bandlappen 2 als Wand oder Zargenbefestigung ausgebildet. Der zweite Bandlappen 3 weist eine Vertiefung 8 zur Aufnahme eines Klebeadapters 20 auf. In diesem Ausführungsbeispiel ist der Klebeadapter 20 als kreisförmige oder runde Scheibe gestaltet. Weiterhin weist der zweite Bandlappen 3 eine Bohrung 5 auf, durch die ein Befestigungselement 6 hindurch gestreckt und mit dem Klebeadapter 20 verschraubt werden kann. Das Befestigungselement 6 kann dann mit einer Abdeckkappe 7 verschlossen werden. Die Vertiefung 8 und die Bohrung 5 sind hinsichtlich der Durchmesser des Befestigungselementes 6 und des Klebeadapter 20 so dimensioniert, dass eine Einstellbarkeit des Beschlages 1 zum Klebeadapter 20 in vertikaler und/oder horizontaler Richtung möglich ist. Um einen Toleranzausgleich in Richtung Glastür zu erreichen, also in axialer Richtung zum Befestigungselement 6, können zwischen dem Klebeadapter 20 und dem zweiten Bandlappen 3 nicht dargestellte Distanzscheiben eingelegt werden.

Die seitliche Schnittdarstellung durch den nicht erfindungsgemäßen Klebeadapter 20 in Figur 2 zeigt eine Klebefläche 21, die einen oder mehrere Stege 22 aufweisen kann. Die Stege 22 können zum Beispiel als Noppen, als Streifen oder als Ring auf der Klebefläche 21 angeordnet sein. Die Höhe der Stege 22 entspricht der Dicke der Kleberschicht. Damit ist hinsichtlich der Menge und der Dicke der Kleberschicht eine Reproduzierbarkeit gewährleistet, da dies die weiteren Parameter zum Aushärten des Klebers beeinflusst. In die Gegenfläche 23 ist eine Einlage 24 mit einem Gewinde 26 eingearbeitet. Da der Klebeadapter 20 aus einem Kunststoff besteht, weist die Einlage 24 einen Hinterschnitt 25 auf, der eine bessere Einbettung in den Klebeadapter 20 gewährleistet. Es ist klar, dass das Gewinde 26 mit dem Befestigungselement 6 korrespondiert. Weiterhin ist in den Klebeadapter 20 eine Kapsel 30 mit einem Transponder 31 integriert. Die Kapsel 30 wird während des Herstellverfahrens des Klebeadapters 20 in die Kunststoffmischung eingelassen. Die Gegenfläche 23 ist zum Rand des Klebeadapters 20 hin abgeschrägt, womit gleichzeitig eine Entformungsschräge für den Herstellprozess geschaffen wird.

Das Gewinde 26 kann als Durchgangsgewinde ausgebildet sein. Im Klebeadapter 20 setzt sich die Kernlochbohrung 28 des Gewindes 26 fort. Beim erstmaligen Einschrauben der Befestigungselemente 6 und 13 durchdringt das Gewinde der Befestigungselemente 6 und 13 das Gewinde 26 der Einlage und schneidet mit den ersten Gewindegängen ein Gewinde in die Kernlochbohrung 28. Damit wird eine preiswerte und integrierte Selbstsicherung für die Befestigungselemente 6 und 13 geschaffen.

In Figur 3 wird die Klebefläche 21 mit den Stegen 22 dargestellt. In diesem Ausführungsbeispiel sind drei Stege 22 gleichmäßig auf der Klebefläche 21 angeordnet. Die Stege 22 sind punktförmig oder als Noppen ausgebildet.

Figur 4 zeigt die Gegenfläche 23 des Klebeadapters 20. Im Bereich der Einlage 24 bzw. des Gewindes 26 sind zwei Bohrungen 27 eingearbeitet, in die Stifte eines Beschlagteiles oder Bandlappens 3 als Verdrehsicherung eingreifen können.

Die Verklebung zwischen der Klebefläche 21 und der Glasfläche erfolgt durch einen farblosen, UV-und lichthärtenden Acrylat Klebstoff, der als lösungsmittelfreier Einkomponentenkleber die notwendige Alterungsbeständigkeit aufweist. Dabei erfolgt die Verklebung ausschließlich auf dem Türblatt ohne Nutzung einer Stirnkante der Tür.

Um eine Reproduzierbarkeit der Kleberschicht nachzuweisen, müssen neben der Dicke der Kleberschicht auch weitere Herstellparameter wie z. B. Luftfeuchtigkeit, Glastemperatur, Aushärtezeit und Aushärtetemperatur dokumentiert werden. Diese Dokumentation wird in dem Transponder 31 abgespeichert, der in einer Kapsel 30 in den Klebeadapter 20 integriert ist. Während des Herstellvorganges der Klebeverbindung werden diese Daten computergesteuert in dem Transponder 31 abgespeichert. Dabei bekommt jeder Klebebeschlag eine laufende Herstellnummer, die über eine Internetdatenbank unter anderem mit Herstellort und Kunde abgerufen werden kann. Damit kann jederzeit sichergestellt werden, ob der vorliegende Beschlag, bei dem die Klebestelle möglicherweise versagt hat, ein Originalprodukt ist, so dass Gewährleistungsansprüche sichergestellt werden können. Der Transponder 31 dient damit gleichzeitig als versteckter Kopierschutz, da gerade Glasbeschläge als Plagiat oder Kopie leicht herzustellen sind. Als Transponder 31 können aktive oder passive Transponder auf RFID-Technologie verwendet werden. Aufgrund der geringen Leistungsstärke der RFID-Technologie könnte ein Transponder 31 nur sehr eingeschränkt in einem metallischen Beschlag integriert werden. Ein Klebeadapter ausschließlich aus Metall hätte eine so große Isolationswirkung, dass der Transponder 31 nur mit großem Aufwand ausgelesen werden kann. Daher ist die Kombination zwischen einem Klebeadapter 20 aus Kunststoff mit einem Transponder 31 optimal, da die Integration des-Transponders 31 mittels einer Kapsel 30 beim Spritzgussverfahren sehr leicht und preiswert herzustellen ist, und ein automatisches Abspeichern der erforderlichen Parameter während des Herstellverfahrens möglich ist.

Eine erfindungsgemäße Ausführungsform eines Klebeadapters 20 ist in Figur 5 dargestellt. Im Wesentlichen besteht dieser Klebeadapter 20 wie nach dem Stand der Technik aus einem metallischen Bauelement, dessen metallische Klebefläche 21 mittels Kleben an dem Türblatt befestigt ist. In dem Klebeadapter 20 ist ein Gewinde 26 eingearbeitet, welches mit den Befestigungselementen 6 und 13 korrespondiert. Zur Integration des Transponders 31 in den Beschlag wird der Klebeadapter 20 mit einem Überzug 29 aus einem Kunststoff versehen, in den der Transponder mittels einer Kapsel 30 eingelassen wird. In diesem Ausführungsbeispiel ist der Randbereich des Klebeadapters 20 und die von dem Türblatt wegweisende Oberfläche mit dem Überzug 29 aus Kunststoff versehen. Auch dieser Klebeadapter 20 kann mit z.B. punktförmigen Stegen 22 versehen werden, die für eine gleichmäßige Dicke der Klebeschicht sorgen. Weiterhin kann an die Gegenfläche 23 des Klebeadapters 20 eine Entformungsschräge angeordnet sein, mit der der Herstellprozess vereinfacht wird.

Die Ausführungsform in Figur 6 entspricht in wesentlichen Teilen der Ausführungsform nach Figur 5. Auch hier ist ein Klebeadapter 20 mit einer metallischen Klebefläche 21 ausgebildet und in einen Überzug 29 aus Kunststoff eingebettet. Innerhalb des Überzuges 29 aus Kunststoff ist ein Transponder 31 integriert. Der Überzug 29 weist zur Klebefläche 21 hin eine umlaufende, erhöhte Kante 32 auf, die über die Klebefläche 21 hinaus ragt. Die Höhe der Kante 32 kann so gestaltet sein, dass damit - analog zu den Stegen 22 - die Dicke der Klebschicht festgelegt wird. Da sich beim Aufdrücken des Klebeadapters 20 beim Klebevorgang auf die Türoberfläche die Kante 32 verformt und dabei der Raum für die noch flüssige Klebschicht kleiner wird, sind eine oder mehrere Bohrungen 33 auf dem Umfang des Überzuges 29 in räumlicher Nähe zur Kante 32 eingebracht, die den überschüssigen flüssigen Klebstoff bzw. überschüssige Luft von der Klebefläche 21 ableiten sollen. Auf der Rückseite des Klebeadapters 20 im Bereich der Gegenfläche 23 ist eine weitere umlaufende Kante 34 am Außenumfang des Überzuges 29 angeordnet, die verhindern soll, dass der abgeführte Klebstoff in Tropfen an der Außenwand des Klebeadapters 20 herunter läuft und dabei die Oberfläche der Tür verschmutzt. Nach Beendigung des Klebevorganges, bei dem die Kante 32 verformt und zusammengedrückt wurde, liegt diese auf der Oberfläche der Tür bündig auf und verhindert so ein Eindringen von Wasser oder Reinigungsmitteln zur Klebefläche 21.

In Figur 7 wird ein erfindungsgemäßer Beschlag für eine Schiebetür 40, gezeigt, der eine Anbindung an einen Klebeadapters 20 zeigt. Der dort dargestellte Rollenwagen 10 zeigt einen Rollenträger 11, an dem zwei Rollen 15 für die Laufschienen angeordnet sind. Der Rollenträger 11 ist über eine Verstellvorrichtung 14 so mit einem Adapterträger 12 verbunden, dass eine vertikale Einstellbarkeit zur Höheneinstellung der Tür möglich ist. Am Adapterträger 12 ist ein Befestigungselement 13 drehbar befestigt, das in das Gewinde 26 des Klebeadapters 20 eingreift. Der Adapterträger 12 ist zur Aufnahme des Klebeadapters 20 konkav ausgeführt, so dass ein Aufnahmeraum für den Klebeadapter 20 geschaffen wird, mit dem eine geringst mögliche Bautiefe erzielt wird. Auch die Anordnung des Adapterträgers 12 zwischen den Rollen 15 sorgt dafür, dass die Bautiefe des Rollenwagens 10 minimiert wird. Der Rollenträger 11 weist zur Aufnahme der Rollen 15 Einbuchtungen bzw. einen Absatz auf, die zumindest einen Teil der Bautiefe der Rollen 15 aufnehmen können. Der Rollenwagen 10 wird von unten mit einer Blende 19 abgeschirmt. Der Rollenträger 11 kann an einer oder an beiden Seiten mit einem Aushebeschutz 16 versehen werden. Der Aushebeschutz 16 kann dabei auf den Rollenträger 11 aufgesteckt und befestigt werden. Damit kann der Rollenträger 11 mit einem Aushebeschutz 11 oder zwei nachgerüstet werden. An dem Aushebeschutz 16 ist ein Haken 17 zum Einhaken an einen Stopper oder Endanschlag angeordnet. Weiterhin weist der Aushebeschutz 16 einen Puffer 18 auf, der ein mögliches Aufprallen der Schiebetür auf einen Endanschlag dämpft. Um einen Toleranzausgleich in Richtung Glastür zu erreichen, können zwischen dem Klebeadapter 20 und dem Adapterträger 12 nicht dargestellte Distanzscheiben eingelegt werden.

Die Anbindung des Rollenwagens 10 an eine Schiebetür 40 wird in Figur 8 gezeigt. Der Klebeadapter 20 ist dabei an dem Türblatt angeklebt. Über das Befestigungselement 13 wird der Rollenwagen 10 an den Klebeadapter 20 montiert. Der Rollenwagen 10 ist dabei drehbar um das Befestigungselement 13 gelagert, so dass ein Ausgleich zu einer Laufschiene oder wegen einem nicht gleichmäßigen Aufhängen der Schiebetür erfolgen kann. Die Schiebetür 40 kann dabei um die Achse des Befestigungselementes 13 frei pendeln. Die Außenflächen der Puffer 18 des Aushebeschutzes 16 liegen an der Schiebetür 40 federnd an und nehmen das Spiel aus der Verbindung Klebeadapter 20 zu Rollenwagen 10.

## Patentansprüche

1. Beschlag zum drehbaren oder verschiebbaren Lagern von Drehflügeltüren oder Schiebetüren aus Glas, mit einem Klebeadapter (20) zum Aufkleben auf das Türblatt, wobei der Klebeadapter (20) mittels eines Befestigungsmittels (6, 13) mit einem Bandlappen (3) des Beschlags befestigt wird, **dadurch gekennzeichnet, dass**
- der Klebeadapter (20) aus einem metallischen Element ***besteht; das mit einem Überzug (29) aus Kunststoff versehen ist und eine*** metallischen Klebefläche (21) besteht ***umfasst,***
- wobei der Überzug (29) im Bereich seines Außenumfanges eine umlaufende Kante (32) aufweist, die über die Klebefläche (21) hinausragt.

2. Beschlag nach Anspruch 1, **dadurch gekennzeichnet, dass** der Klebeadapter (20) eine Klebefläche (21) und eine Gegenfläche (23) aufweist.

3. Beschlag nach Anspruch 1, **dadurch gekennzeichnet, dass** in den Klebeadapter (20) eine Einlage (24) mit einem Gewinde (26) integriert ist, wobei das Gewinde (26) von der Gegenfläche (23) her zugänglich ist.

4. Beschlag nach Anspruch 3, **dadurch gekennzeichnet, dass** das Gewinde (26) als Durchgangsgewinde ausgebildet ist, dessen Kernlochbohrung (28) sich im Klebeadapter (20) fortsetzt.

5. Beschlag nach Anspruch 3, **dadurch gekennzeichnet, dass** die Einlage einen Hinterschnitt (25) aufweist.

6. Beschlag nach Anspruch 2, **dadurch gekennzeichnet, dass** die Gegenfläche (23) zum Rand des Klebeadapters (20) abgeschrägt ist.

7. Beschlag nach Anspruch 1, **dadurch gekennzeichnet, dass** der Klebeadapter (20) einen Transponder (31), aufweist, der zur Identifikation des Beschlages dient.

8. Beschlag nach Anspruch 7, **dadurch gekennzeichnet, dass** der Transponder (31) mittels einer Kapsel (30) in den Klebeadapter (20) integriert ist.

9. Beschlag nach Anspruch 8, **dadurch gekennzeichnet, dass** der Transponder (31) mit der Kapsel (30) während des Herstellvorganges in den Klebeadapter (20) eingebettet wird.

10. Beschlag nach Anspruch 1, **dadurch gekennzeichnet, dass** der Klebeadapter (20) mittels eines UV- und lichthärtenden Acrylat Klebstoffes mit dem Türblatt verklebt wird.

11. Beschlag nach Anspruch 1, **dadurch gekennzeichnet, dass** der Überzug (29) im Bereich seines Außenumfanges mindestes eine Bohrung (33) zum Ableiten von Luft oder Klebstoff von der Klebefläche (21) aufweist.

12. Beschlag nach Anspruch 10, **dadurch gekennzeichnet, dass** auf der Rückseite des Klebeadapters (20) im Bereich der Gegenfläche (23) eine umlaufende Kante (34) am Außenumfang des Überzuges (29) angeordnet ist.

13. Beschlag nach Anspruch 1, **dadurch gekennzeichnet, dass** zwischen dem Klebeadapter (20) und dem Bandlappen (3) Mittel zur Verstellbarkeit angeordnet sind.

## Claims

1. A fitting for rotatably or displaceably supporting swing leaf doors or sliding doors made of glass having an adhesive adapter (20) for gluing to the door leaf, wherein the adhesive adapter (20) is fastened by means of a fastening means (6, 13) to a hinge strap (3) of the fitting, **characterized in that**
- the adhesive adapter (20) consists of a metal element, which is provided with a coating (29) made from plastic material and comprises a metal bonding surface (21),
- wherein the coating (29), in the area of its exterior circumference, includes a surrounding edge (32) protruding beyond the bonding surface (21).

2. The fitting according to claim 1, **characterized in that** the adhesive adapter (20) includes a bonding surface (21) and a counter-surface (23).

3. The fitting according to claim 1, **characterized in that** an insert (24) with a thread (26) is incorporated into the adhesive adapter (20), wherein the thread (26) is accessible from the counter-surface (23).

4. The fitting according to claim 3, **characterized in that** the thread (26) is configured as a through-hole thread, the core removing hole (28) thereof continuing in the adhesive adapter (20).

5. The fitting according to claim 3, **characterized in that** the insert has an undercut (25).

6. The fitting according to claim 2, **characterized in that** the counter-surface (23) is chamfered towards the border of the adhesive adapter (20).

7. The fitting according to claim 1, **characterized in that** the adhesive adapter (20) has a transponder (31), which serves for identifying the fitting.

8. The fitting according to claim 7, **characterized in that** the transponder (31) is incorporated into the adhesive adapter (20) by means of a capsule (30).

9. The fitting according to claim 8, **characterized in that** the transponder (31) together with the capsule (30) is embedded into the adhesive adapter (20) during the manufacturing operation.

10. The fitting according to claim 1, **characterized in that** the adhesive adapter (20) is bonded to the door leaf by means of a UV-hardening and light-curing acrylate adhesive.

11. The fitting according to claim 1, **characterized in that** the coating (29), in the area of its exterior circumference, includes at least one bore (33) for discharging air or adhesive from the bonding surface (21).

12. The fitting according to claim 10, **characterized in that** on the rear side of the adhesive adapter (20) in the area of the counter-surface (23), a surrounding edge (34) is disposed at the exterior circumference of the coating (29).

13. The fitting according to claim 1, **characterized in that** adjustability means are disposed between the adhesive adapter (20) and the hinge strap (3).

## Revendications

1. Ferrure pour supporter des portes à vantaux tournants ou des portes coulissantes en verre de façon rotative et translatable avec un adaptateur adhésif (20) à coller sur le vantail de porte, l'adaptateur adhésif (20) étant attaché à l'aide d'un moyen d'attachement (6, 13) à une languette de charnière (3) de la ferrure, **caractérisée en ce que**
- l'adaptateur adhésif (20) consiste en un élément métallique qui est pourvu d'un revêtement (29) en matière plastique et comporte une surface adhésive (21) métallique,
- le revêtement (29), dans la région de sa circonférence extérieure, comprend un bord circonférentiel (32) qui dépasse la surface adhésive (21).

2. Ferrure selon la revendication 1, **caractérisée en ce que** l'adaptateur adhésif (20) comprend une surface adhésive (21) et une surface opposée (23).

3. Ferrure selon la revendication 1, **caractérisée en ce qu**'un insert (24) avec un taraudage (26) est incorporé dans l'adaptateur adhésif (20), le taraudage (26) étant accessible à partir de la surface opposée (23).

4. Ferrure selon la revendication 3, **caractérisée en ce que** le taraudage (26) est aménagé comme taraudage de passage dont le carottage (28) continue dans l'adaptateur adhésif (20).

5. Ferrure selon la revendication 3, **caractérisée en ce que** l'insert comprend une contre-dépouille (25).

6. Ferrure selon la revendication 2, **caractérisée en ce que** la surface opposée (23) est chanfreinée envers la marge de l'adaptateur adhésif (20).

7. Ferrure selon la revendication 1, **caractérisée en ce que** l'adaptateur adhésif (20) comprend un transpondeur (31) servant à l'identification de la ferrure.

8. Ferrure selon la revendication 7, **caractérisée en ce que** le transpondeur (31) est incorporé dans l'adaptateur adhésif (20) au moyen d'une capsule (30).

9. Ferrure selon la revendication 8, **caractérisée en ce que** le transpondeur (31) avec la capsule est encastré dans l'adaptateur adhésif (20) pendant le procédé de fabrication.

10. Ferrure selon la revendication 1, **caractérisée en ce que** l'adaptateur adhésif (20) est collé au vantail de porte au moyen d'une matière adhésive UV ou acrylate photodurcissable.

11. Ferrure selon la revendication 1, **caractérisée en ce que** le revêtement (29) dans la région de son bord extérieur comprend au moins un perçage (33) pour l'évacuation d'air ou de matière adhésive de la surface adhésive (21).

12. Ferrure selon la revendication 10, **caractérisée en ce que,** sur la face arrière de l'adaptateur adhésif (20) dans la région de la surface opposée (23), un bord (34) circonférentiel est agencé à la circonférence extérieure du revêtement (29).

13. Ferrure selon la revendication 1, **caractérisée en ce que** des moyens pour l'adaptabilité sont agencés entre l'adaptateur adhésif (20) et la languette de charnière 3.
